# EUROPÄISCHE PATENTANMELDUNG

(11) **EP 0 355 680 A1**
(43) Veröffentlichungstag der Anmeldung: **28.02.1990**
(21) Anmeldenummer: 89115070.8
(22) Anmeldetag: 16.08.1989
(51) Int. Cl.: F04B 11/00

(54) **Vorrichtung zum Dämpfen von stossweise fördernden Pumpen**

(30) Priorität: 18.08.1988 DE 8810454 U
(71) Anmelder: HOECHST AKTIENGESELLSCHAFT, 65926 Frankfurt am Main (DE)
(72) Erfinder: Kulitzscher, Berndt, D-8771 Steinmark (DE)

(57) **Zusammenfassung**

Bei der Vorrichtung zum Dämpfen von stoßweise fördernden Pumpen sind in einem allseits geschlossenen Behälter (1), der mit einer Zuleitung (2) und einer Ableitung (3) für das zu fördernde Medium versehen ist, kollabierbare und mit Gas gefüllte Behältnisse (5) angeordnet.

## Beschreibung

Pumpen, wie Kolbenpumpen, Membranpumpen, Schlauchpumpen und dergleichen fördern stoßweise, was für viele Förderaufgaben problematisch ist. Zum Dämpfen der Stöße und damit zum Vergleichmäßigen des Volumenstromes sind Vorrichtungen bekannt, bei denen die Druckstöße der Pumpe durch eine federbelastete Membran ausgeglichen werden. Nachteilig ist im wesentlichen die Reinigung und Wartung der bewegten Teile, die solche Vorrichtungen aufweisen.

Es besteht demnach die Aufgabe, eine Vorrichtung zu schaffen, die einfach in ihrem Aufbau ist und insbesondere keine bewegten Teile aufweist.

Die Aufgabe wird durch eine Vorrichtung gelöst, die dadurch gekennzeichnet ist, daß in einem allseits geschlossenen Behälter, der mit einer Zuleitung und einer Ableitung für das zu fördernde Medium versehen ist, kollabierbare und mit Gas gefüllte Behältnisse angeordnet sind.

Der Behälter kann einen Verschluß aufweisen, über den die Behältnisse zugänglich sind. Der Behälter kann ferner mit einem Druckmesser versehen sein und die kollabierbaren Behältnisse können aus mit Luft gefüllten Foliensäcken bestehen.

Die Vorrichtung, die preiswert hergestellt werden kann, eignet sich unter anderem zum Betreiben von Chromatographiesäulen. Sie vergleichmäßigt Volumenströme von bis zu 50 l/Stunde bei Drücken von bis zu 20 bar.

Im folgenden wird die Vorrichtung anhand von lediglich einen Ausführungsweg darstellenden Zeichnung näher erläutert. Die Figur zeigt die Vorrichtung perspektivisch.

Ein allseits geschlossenen Behälter 1, dessen Hohlraum über einen Schraubverschluß 4 zugänglich ist, weist eine Zuleitung 2 und eine Ableitung 3 für das zu fördernde Medium auf. Im Innenraum des Behälters 1 sind kollabierbare und mit Gas gefüllte Behältnisse 5, z.B. mit Luft gefüllte Foliensäcke angeordnet. 6 deutet einen Druckmesser und 7 eine Dichtscheibe an.

## Patentansprüche

1. Vorrichtung zum Dämpfen von stoßweise fördernden Pumpen, dadurch gekennzeichnet, daß in einem allseits geschlossenen Behälter (1 ), der mit einer Zuleitung (2) und einer Ableitung (3) für das zu fördernde Medium versehen ist, kollabierbare und mit Gas gefüllte Behältnisse (5) angeordnet sind.

2. Vorrichtung nach Anspruch 1, dadurch gekennzeichnet, daß der Behälter (1) einen Verschluß (4) aufweist, über den die Behältnisse (5) zugänglich sind.

3. Vorrichtung nach einem der Ansprüche 1 oder 2, dadurch gekennzeichnet, daß der Behälter (1) mit einem Druckmesser (6) versehen ist.

4. Vorrichtung nach einem der Ansprüche 1 bis 3, dadurch gekennzeichnet, daß die kollabierbaren Behältnisse (5) aus mit Luft gefüllten Foliensäcken bestehen.
